# EUROPÄISCHE PATENTSCHRIFT

(11) **EP 4 217 659 B1**
(45) Veröffentlichungstag und Bekanntmachung des Hinweises auf die Patenterteilung: **30.10.2024**
(21) Anmeldenummer: 21773715.4
(22) Anmeldetag: 06.09.2021
(51) Int. Cl.: F24C 15/16

(54) **BACKOFEN**
COOKING OVEN
FOUR À CUISSON

(30) Priorität: 24.09.2020 DE 102020124880
(43) Veröffentlichungstag der Anmeldung: 02.08.2023
(73) Patentinhaber: Paul Hettich GmbH & Co. KG, 32278 Kirchlengern (DE)
(72) Erfinder: NOAK, Artur, 32547 Bad Oeynhausen (DE)
(74) Vertreter: Dantz, Jan Henning
(86) Internationale Anmeldenummer: PCT/EP2021/074485
(87) Internationale Veröffentlichungsnummer: WO 2022/063557

(56) Entgegenhaltungen:
- AT-B- 381 622
- DE-A1- 10 241 487
- DE-A1- 102010 038 607
- GB-A- 795 765
- US-A1- 2019 186 756

## Beschreibung

Die vorliegende Erfindung betrifft einen Backofen mit einer Backofenmuffel, an der an gegenüberliegenden Seiten und/oder einer Rückwand mindestens eine Auflage angeordnet ist, an der ein Gargutträger abgestützt ist und an der mindestens einen Auflage eine Haltevorrichtung angeordnet ist, die den Gargutträger gegen ein Anheben sichert, wobei die Haltevorrichtung einen bewegbaren Halteabschnitt aufweist, der in der auf der Auflage abgelegten Position des Gargutträgers einen Rand des Gargutträgers übergreift.

Die DE 10 2010 038 607 A1 offenbart einen Backofen, an dem ein Gargutträger über zwei Teleskopführungen verschiebbar gehalten ist. Der Gargutträger weist dabei an gegenüberliegenden Seiten hervorstehende Stäbe auf, die an einer gebogenen Platte verrastbar sind. Ein solches Verrasten verhindert ein versehentliches Anheben des Gargutträgers, der erst ab einer bestimmten Lösekraft angehoben werden kann, die die Haltekraft des Rastmechanismus übersteigt. Diese Haltevorrichtung ist nachteilig, da die Position der Stäbe an dem Gargutträger und die Rastaufnahme aufeinander abgestimmt sein müssen, was die Montage erschwert und zudem eine Anpassung an unterschiedliche Größen des Gargutträgers erschwert.

In der DE 102 41 487 A1 ist eine Garofenmuffel mit einer Halteeinrichtung offenbart, in die ein Gargutträger einschiebbar ist. An der Halteeinrichtung sind Aufnahmen mit einer Führung vorgesehen, die den Gargutträger in der horizontalen Lage sichern.

AT 381 622 B offenbart ein Haushaltgerät in Form eines Backrohres, bei dem in einer Muffel ein Gargutträger über einen Gelenkmechanismus bewegbar gehalten ist. Eine ähnliche Konstruktion zeigt auch US 2019/0186756.

Es ist daher Aufgabe der vorliegenden Erfindung, einen Backofen zu schaffen, der mit einfachen Mitteln eine Fixierung des Gargutträgers gegen ein Anheben, insbesondere durch eine Kippbewegung gewährleistet.

Diese Aufgabe wird mit einem Backofen mit den Merkmalen des Anspruches 1 gelöst.

Bei dem erfindungsgemäßen Backofen ist eine Haltevorrichtung vorgesehen, die den Gargutträger gegen ein Anheben sichert, wobei die Haltevorrichtung einen bewegbaren Halteabschnitt aufweist, der in der auf der Auflage abgelegten Position des Gargutträgers einen Rand des Gargutträgers übergreift. Über den bewegbaren Halteabschnitt kann der Gargutträger somit gegen ein Anheben gesichert werden, was gerade bei einem Herausziehen des Gargutträgers bis zu einer Kippposition ein Anheben verhindern kann. Der Gargutträger muss zur Sicherung nicht aktiv an einer Rastmechanik verrastet werden, sondern kann durch Ablegen auf der Auflage ohne zusätzlichen Kraftaufwand gesichert werden.

Vorzugsweise umgreift die Haltevorrichtung den Rand des Gargutträgers in der abgelegten Position in der Vorderansicht U-förmig. Dadurch kann über die Haltevorrichtung der Gargutträger lagefixiert werden, wobei der Gargutträger leichtgängig in Einschubrichtung bewegbar ist. Dabei kann eine untere Stützfläche in Einschubrichtung versetzt zu dem Halteabschnitt angeordnet sein, beispielsweise kann der Halteabschnitt näher an einer Rückwand der Backofenmuffel angeordnet sein als die Stützfläche, so dass ein verbesserter Kippschutz erhalten wird, da die Gewichtskraft des Gargutträgers den Halteabschnitt in der Verriegelungsposition hält.

In einer erfindungsgemäßen Ausgestaltung ist der bewegbare Halteabschnitt an einem schwenkbaren Hebel ausgebildet. Der schwenkbare Hebel weist dabei eine Stützfläche auf, die durch eine Unterseite des Randes beim Aufsetzen des Gargutträgers bewegbar ist. Dadurch kann der Gargutträger in einer vorbestimmten Position auf die Stützfläche aufgesetzt werden, um den Hebel zu verschwenken, wobei ein Halteabschnitt des Hebels dann über den Rand des Gargutträgers bewegt wird. Dann kann der Gargutträger optional noch vollständig in die Backofenmuffel eingeschoben werden.

Eine Drehachse des Hebels ist vorzugsweise horizontal und parallel zu einer Einschubrichtung des Gargutträgers in die Backofenmuffel ausgerichtet. Dabei kann der Hebel zwischen einer abgelegten Position und einer Aufnahmeposition schwenkbar sein, wobei die beiden Endpositionen jeweils durch mindestens einen Anschlag begrenzt sind. Der Hebel ist vorzugsweise durch mindestens eine Feder oder durch Eigengewicht in die Aufnahmeposition vorgespannt, so dass sich nach einer Entfernung des Gargutträgers der Hebel automatisch in die Aufnahmeposition bewegt. Der Hebel kann durch die Gewichtskraft des Gargutträgers dann in die abgelegte Position bewegt werden, in der der Halteabschnitt den Rand des Gargutträgers übergreift.

Die Haltevorrichtung weist vorzugsweise eine Drehachse für den Hebel auf, die an einer Außenseite auf der zur Seitenwand der Backofenmuffel gewandten Seite der Haltevorrichtung angeordnet ist. Dadurch kann die Drehachse geschützt hinter einer Platte der Haltevorrichtung angeordnet werden, was eine Verunreinigung reduziert.

Die Haltevorrichtung weist vorzugsweise ein Stützelement auf, an dem der Hebel drehbar gelagert ist. Das Stützelement kann beispielsweise als Platte ausgebildet sein, in der eine Aussparung für den schwenkbaren Hebel ausgebildet ist.

Die Haltevorrichtung muss nicht stationär in der Backofenmuffel angeordnet sein, sondern kann in einer bevorzugten Ausführungsform an einer Schiene einer Auszugsführung fixiert sein. Alternativ kann die Haltevorrichtung auch an einem Seitengitter in der Backofenmuffel fixiert sein, das wahlweise ausziehbar oder stationär angeordnet ist. Dadurch lässt sich eine Sicherung des Gargutträgers auch in Kombination mit einer Auszugsmechanik bereitstellen.

Die Haltevorrichtung besteht vorzugsweise vollständig aus Metall.

Die Erfindung wird nachfolgend anhand von zwei Ausführungsbeispielen mit Bezug auf die beigefügten Zeichnungen näher erläutert. Es zeigen:
- Figur 1: eine perspektivische Ansicht eines erfindungsgemäßen Backofens;
- Figur 2: eine Vorderansicht des Gargutträgers der Figur 1;
- Figur 3: eine Detailansicht eines Randes des Gargutträgers vor dem Absetzen auf eine Haltevorrichtung;
- Figur 4: eine Detailansicht nach dem Absetzen des Gargutträgers auf die Haltevorrichtung;
- Figur 5: eine perspektivische Ansicht eines zweiten Ausführungsbeispiels eines Backofens;
- Figur 6: eine Ansicht des Gargutträgers der Figur 5;
- Figur 7: eine Detailansicht eines Randes des Gargutträgers vor dem Absetzen auf eine Haltevorrichtung;
- Figur 8: eine Detailansicht eines Randes des Gargutträgers nach dem Absetzen auf eine Haltevorrichtung;
- Figur 9: eine perspektivische Ansicht eines dritten Ausführungsbeispiels mit einer Auszugsführung und eines Randes des Gargutträgers vor dem Absetzen auf eine Haltevorrichtung;
- Figur 10: eine perspektivische Ansicht eines Randes des Gargutträgers nach dem Absetzen auf eine Haltevorrichtung;
- Figur 11: eine perspektivische Ansicht eines weiteren Ausführungsbeispiels eines Backofens, und
- Figur 12: eine Ansicht des Backofens der Figur 11 mit einem Gargutträger.

Ein Backofen 1 umfasst eine Backofenmuffel 2, an der an gegenüberliegenden Seitenwänden 3 jeweils eine Haltevorrichtung 6 vorgesehen ist. Die Haltevorrichtung 6 dient zur Sicherung eines Gargutträgers 4, der mit einem Rand 5 in Eingriff mit der Haltevorrichtung 6 in der eingeschobenen Position steht.

Wie in Figur 2 erkennbar ist, befindet sich an gegenüberliegenden Seiten des Gargutträgers 4 jeweils eine Haltevorrichtung 6 an einer Seitenwand 3. Die Haltevorrichtung 6 umfasst ein Stützelement 9, das unmittelbar an der Seitenwand 3 fixiert ist. Es ist natürlich auch möglich, das Stützelement 9 an einem Seitengitter oder einer Schiene einer Auszugsführung zu fixieren.

An dem Stützelement 9 ist ein schwenkbarer Hebel 7 mit einem Halteabschnitt 8 vorgesehen, wobei der Halteabschnitt 8 in der abgelegten Position des Gargutträgers 4 einen Rand 5 des Gargutträgers 4 übergreift und den Gargutträger 4 gegen ein Anheben sichert.

Die Haltevorrichtung 6 ist im Detail in den Figuren 3 und 4 gezeigt. In der Figur 3 befindet sich die Haltevorrichtung 6 in einer Ausgangsposition, in der der Hebel 7 in eine Aufnahmeposition verschwenkt ist. Der Hebel 7 ist um eine Drehachse 11 verschwenkbar, die sich parallel zur Einschubrichtung des Gargutträgers 4 erstreckt. Der Hebel 7 ist über eine Feder 10, beispielsweise eine Blattfeder, in die Aufnahmeposition hin vorgespannt. Dabei kann die Feder 10, wie in den Abbildungen ersichtlich, oberhalb oder unterhalb der Drehachse 11 angeordnet sein, und als Zug- oder Druckfeder ausgeführt sein. Auch ein Einsatz von Blatt- oder Drehfedern ist möglich. Der Hebel 7 umfasst beabstandet von dem Halteabschnitt 8 eine Stützfläche 12, auf der eine Unterseite des Randes 5 des Gargutträgers 4 auflegbar ist. Beabstandet von der Stützfläche 12 ist eine Auflage 13 an dem Stützelement 9 oder der Seitenwand 3 fixiert. Der Hebel 7 kann dabei auch so ausgelegt sein, dass er durch die Gewichtskraft ohne zusätzliche Feder automatisch in die Aufnahmeposition gelangt. Optional kann der Hebel 7 auch in einer oder beiden Endlagen über Rastmittel verrastet werden, beispielsweise über Federstege oder andere Rastelemente.

Wenn der Gargutträger 4 aus der in der Figur 3 dargestellten Position nach unten bewegt wird, gelangt eine Unterseite des Randes 5 auf die Stützfläche 12 und drückt den Hebel 7 in eine abgelegte Position, in der der Hebel 7 in einem Winkelbereich zwischen 5° und 60°, insbesondere zwischen 15° und 45° verschwenkt ist, wobei der Halteabschnitt 8 den Rand 5 übergreift. Der Gargutträger 4 kann nun vollständig in die Backofenmuffel eingeschoben werden und liegt mit dem Rand 5 sowohl auf der Stützfläche 12 als auch auf der Auflage 13 auf. Bei einem vertikalen Anheben des Randes 5 schlägt dieser an dem Halteabschnitt 8 an. Insbesondere wenn der Gargutträger 4 in eine Position teilweise vor die Backofenmuffel 2 bewegt wird, kann der Halteabschnitt 8 ein Kippen des Gargutträgers 4 und ein rückseitiges Anheben verhindern, da der Halteabschnitt 8 ein solches Anheben begrenzt. Hierfür kann die Stützfläche 12 in Einschubrichtung versetzt zu dem Halteabschnitt 8 angeordnet sein, beispielsweise kann der Halteabschnitt 8 näher an einer Rückwand der Backofenmuffel angeordnet sein als die Stützfläche 12. Der Abstand in Einschubrichtung kann beispielsweise mehr als 2 cm betragen, beispielsweise zwischen 5 cm bis 20 cm.

Wird der Gargutträger 4 aus der Backofenmuffel 2 herausgezogen und dann angehoben oder nur angehoben, bewegt sich der Hebel 7 der Haltevorrichtung 6 durch die Kraft der Feder 10 wieder in die Aufnahmeposition.

In Figur 5 ist ein zweites Ausführungsbeispiel eines Backofens 1 mit einer modifizierten Haltevorrichtung 6' gezeigt. Die Haltevorrichtung 6' ist jeweils an gegenüberliegenden Seitenwänden 3 der Backofenmuffel 2 angeordnet, wie dies in Figur 6 gezeigt ist. Der Rand 5 des Gargutträgers 4 wird jeweils von einer Haltevorrichtung 6' gehalten, die einen verschwenkbaren Hebel 7' aufweist.

Die modifizierte Haltevorrichtung ist in den Figuren 7 und 8 im Detail gezeigt. Der Hebel 7' ist als U-förmiger Hebel ausgebildet, der einen stegförmigen Halteabschnitt 8' aufweist und eine stegförmige Stützfläche 12', die integral mit dem Hebel 7' ausgebildet sind. Der Hebel 7' ist um eine Drehachse 11' zwischen zwei Endpositionen verschwenkbar, wobei die Drehachse 11' sich parallel zur Einschubrichtung erstreckt. Die Drehachse 11' ist dabei im Bereich des bewegbaren Halteabschnittes 8' angeordnet auf der zur Seitenwand 3 gerichteten Seite.

In Figur 7 ist der Hebel 7' in einer Aufnahmeposition gezeigt, in der eine nutförmige Aufnahme nach oben hin offen ist, um den Rand 5 darin aufzunehmen.

In Figur 8 sind der Gargutträger 4 und der Hebel 7' in einer abgelegten Position angeordnet, in der der Rand 5 in der U-förmigen Aufnahme des Hebels 7' angeordnet ist und mit einer Unterseite auf der Stützfläche 12' aufliegt. Die Oberseite des Randes 5 ist durch den Halteabschnitt 8' überdeckt. Auch hier kann die Stützfläche 12' in Einschubrichtung gesehen beabstandet von dem oberen Halteabschnitt 8` angeordnet sein, insbesondere kann die Stützfläche 12' weiter von der Rückwand der Backofenmuffel 2 entfernt sein als der Halteabschnitt 8'

Die Haltevorrichtungen 6 oder 6' können statt an der Seitenwand 3 auch an einer Schiene einer Auszugsführung festgelegt sein. Zudem können die Haltevorrichtungen 6, 6' an einem Seitengitter in der Backofenmuffel 2 angeordnet sein, wobei die Seitengitter wahlweise stationär in der Backofenmuffel 2 oder verschiebbar angeordnet sind.

Die Festlegung einer Haltevorrichtung 6' an der verfahrbaren Schiene 21 einer Auszugsführung 20 ist beispielsweise in den Figuren 9 und 10 gezeigt. Dabei ist die Haltevorrichtung 6' gemäß der Haltevorrichtung 6' der Figuren 5 bis 8 ausgebildet. In Figur 9 ist dabei die Stellung der Haltevorrichtung 6' vor dem Ablegen des Gargutträgers 4 gezeigt, wohingegen in Figur 10 der Gargutträger 4 und der Hebel 7' in einer abgelegten Position angeordnet sind. Die Haltevorrichtung 6' ist beispielsweise durch Schweißen, Schrauben oder auf andere Weise unlösbar oder lösbar an der verfahrbaren Schiene 21 befestigt.

Bei dem erfindungsgemäßen Backofen 1, der auch als Mikrowelle oder Kombigerät aus Backofen und Mikrowelle ausgebildet sein kann, kann ein Rand 5 eines Gargutträgers 4 auf einer verfahrbaren Laufschiene 21 der Auszugsführung 20 oder auf einem verfahrbaren Seitengitter abgestützt sein. Zusätzlich eine Klemmvorrichtung vorgesehen ist, die den Rand 5 des Gargutträgers 4 klemmend an der Laufschiene 21 oder an dem verfahrbaren Seitengitter oder einer Abdeckung an der Laufschiene 21 fixiert. Dadurch wird eine kraftschlüssige oder eine kombinierte kraft- und formschlüssige Fixierung des Gargutträgers 4 erhalten, die ein Verrutschen des Gargutträgers 4 zumindest erschwert. Der Gargutträger 4 kann mit dem Rand 5 dabei unmittelbar auf der Laufschiene 21, die meist aus einem gebogenen Metallblech hergestellt ist, oder auf einem horizontalen Draht des verfahren Seitengitters aufliegen oder, im Falle einer Mikrowelle, wird bevorzugt eine Abdeckung auf die Laufschiene 21 gelegt oder dauerhaft mit dieser verbunden, so dass der Gargutträger 4 mit dem Rand 5 an dieser Abdeckung fixiert wird.

In Figur 11 ist eine weiteren Ausführungsbeispiel eines Backofens 1 gezeigt, bei dem an einer Rückwand 16 ein Halter 15 mit einer Haltevorrichtung 6 festgelegt ist. Die Haltevorrichtung 6 weist wie bei dem ersten Ausführungsbeispiel einen schwenkbarer Hebel 7 mit einem Halteabschnitt 8 in Form von Stiften oder Vorsprüngen auf. Gemäß der Figur 12 übergreift der Halteabschnitt 8 an dem Hebel 7 dabei in der abgelegten Position des Gargutträgers 4 einen rückseitigen Rand 5 des Gargutträgers 4 und sichert den Gargutträger 4 gegen ein Anheben. Dieses Ausführungsbeispiel kann auch mit den vorhergehenden Ausführungsbeispielen kombiniert werden. Die Drehachse 11 des Hebels 7 erstreckt sich senkrecht zur Einschubrichtung des Gargutträgers 4.

Die Haltevorrichtungen 6 und 6' bestehen vorzugsweise aus Metall, hitzebeständigen Kunststoffen oder Keramik, und sind ausreichend hitzebeständig, beispielsweise auch für einen Pyrolysebetrieb.

### Bezugszeichenliste

- 1: Backofen
- 2: Backofenmuffel
- 3: Seitenwand
- 4: Gargutträger
- 5: Rand
- 6, 6': Haltevorrichtung
- 7, 7': Hebel
- 8, 8': Halteabschnitt
- 9: Stützelement
- 10: Feder
- 11, 11': Drehachse
- 12, 12': Stützfläche
- 13: Auflage
- 15: Halter
- 16: Rückwand
- 20: Auszugsführung
- 21: verfahrbare Schiene

## Patentansprüche

1. Backofen (1) mit einer Backofenmuffel (2), an der an gegenüberliegenden Seiten (3) mindestens eine Auflage (13) angeordnet ist, an der ein Gargutträger (4) abgestützt ist und an der mindestens einen Auflage (13) eine Haltevorrichtung (6, 6') angeordnet ist, die den Gargutträger (4) gegen ein Anheben sichert, wobei die Haltevorrichtung (6, 6') einen bewegbaren Halteabschnitt (8, 8') aufweist, der in der auf der Auflage (13) abgelegten Position des Gargutträgers (4) einen Rand (5) des Gargutträgers (4) übergreift, **dadurch gekennzeichnet, dass** der bewegbare Halteabschnitt (8, 8') an einem verschwenkbaren Hebel (7, 7') ausgebildet ist, und der schwenkbare Hebel (7, 7') eine Stützfläche (12) aufweist, die durch eine Unterseite des Randes (5) beim Aufsetzen des Gargutträgers (4) bewegbar ist.

2. Backkofen nach Anspruch 1, **dadurch gekennzeichnet, dass** die Haltevorrichtung (6, 6') in der abgelegten Position des Gargutträgers (4) den Rand (5) in einer Vorderansicht U-förmig umgreift.

3. Backofen nach Anspruch 1 oder 2, **dadurch gekennzeichnet, dass** eine Drehachse (11, 11') des Hebels (7, 7') horizontal und parallel zu einer Einschubrichtung des Gargutträgers (4) in die Backofenmuffel (2) ausgerichtet ist.

4. Backofen nach einem der vorhergehenden Ansprüche, **dadurch gekennzeichnet, dass** der Hebel (7, 7') zwischen einer abgelegten Position und einer Aufnahmeposition verschwenkbar ist und die Endpositionen durch jeweils einen Anschlag begrenzt sind.

5. Backofen nach Anspruch 4, **dadurch gekennzeichnet, dass** der Hebel (7,) durch mindestens eine Feder (10) in die Aufnahmeposition vorgespannt ist oder durch Schwerkraft in die Aufnahmeposition gelangt.

6. Backofen nach einem der vorhergehenden Ansprüche, **dadurch gekennzeichnet, dass** die Haltevorrichtung (6, 6') eine Drehachse (11, 11') für den Hebel (7, 7') aufweist, die an einer Außenseite auf der zur Seitenwand (3) der Backofenmuffel (2) gewandten Seite der Haltevorrichtung (6, 6') angeordnet ist.

7. Backofen nach einem der vorhergehenden Ansprüche, **dadurch gekennzeichnet, dass** die Haltevorrichtung (6, 6') ein Stützelement (9) aufweist, an dem der Hebel (7, 7') drehbar gelagert ist.

8. Backofen nach einem der vorhergehenden Ansprüche, **dadurch gekennzeichnet, dass** die Haltevorrichtung (6, 6') an einer Schiene (21) einer Auszugsführung (20) fixiert ist.

9. Backofen nach einem der Ansprüche 1 bis 8, **dadurch gekennzeichnet, dass** die Haltevorrichtung (6, 6') an einem Seitengitter in der Backofenmuffel (2) fixiert ist.

10. Backkofen nach einem der vorhergehenden Ansprüche, **dadurch gekennzeichnet, dass** die Haltevorrichtung (6, 6') in der abgelegten Position des Gargutträgers (4) den Rand (5) des Gargutträger (4) formschlüssig kontaktiert.

11. Backofen nach einem der vorhergehenden Ansprüche, **dadurch gekennzeichnet, dass** die Haltevorrichtung (6, 6') aus Metall hergestellt ist.

## Claims

1. Baking oven (1) with a baking oven muffle (2), on which at least one support (13), on which a cooking product carrier (4) is supported, is arranged at opposite sides (3) and a holding device (6, 6') is arranged on the at least one support (13), which secures the cooking product carrier (4) against lifting, wherein holding device (6, 6') comprises a movable holding section (8, 8') which in the deposited position of the cooking product carrier (4) on the support (13) engages over an edge (5) of the cooking product carrier (4), **characterized in that** the movable holding section (8, 8') is arranged on a pivotable lever (7, 7'), and the pivotable lever (7, 7') comprises a support surface (12) which is movable through an underside of the edge (5) when the cooking product carrier (4) is placed on it.

2. Baking oven according to claim 1, **characterised in that** the holding device (6, 6') in the deposited position of the cooking product carrier (4) engages around the edge (5) in a U-shape in a front view.

3. Baking oven according to claim 1 or 2, **characterised in that** an axis of rotation (11, 11') of the lever (7, 7') is aligned horizontally and parallel to a direction of insertion of the cooking product carrier (4) into the baking oven muffle (2).

4. Baking oven according to one of the preceding claims, **characterised in that** the lever (7, 7') is pivotable between a deposited position and a receiving position and the end positions are each limited by a stop.

5. Baking oven according to claim 4, **characterised in that** the lever (7,) is biased into the receiving position by at least one spring (10) or comes into the receiving position by gravity.

6. Baking oven according to any one of the preceding claims, **characterised in that** the holding device (6, 6') comprises an axis of rotation (11, 11') for the lever (7, 7'), which is arranged on an outer side on the side of the holding device (6, 6') facing the side wall (3) of the baking oven muffle (2).

7. Baking oven according to one of the preceding claims, **characterised in that** the holding device (6, 6') comprises a support element (9) on which the lever (7, 7') is pivotably mounted.

8. Baking oven according to one of the preceding claims, **characterised in that** the holding device (6, 6') is fixed to a rail (21) of a pull-out guide (20).

9. Baking oven according to one of claims 1 to 8, **characterised in that** the holding device (6, 6') is fixed to a side grid in the baking oven muffle (2).

10. Baking oven according to one of the preceding claims, **characterised in that the** holding device (6, 6') makes positive contact with the edge (5) of the cooking product carrier (4) in the deposited position of the cooking product carrier (4).

11. Baking oven according to one of the preceding claims, **characterised in that** the holding device (6, 6') is made of metal.

## Revendications

1. Four de cuisson (1) avec un moufle de four (2) sur lequel est disposé, sur des parois latérales opposés (3), au moins un support (13) sur lequel s'appuie un support d'aliments à cuire (4) et sur lequel est disposé au moins un support (13) un dispositif de retenue (6, 6') qui empêche le support d'aliments à cuire (4) de se soulever, le dispositif de retenue (6, 6') présentant une section de retenue mobile (8, 8'), qui, dans la position du support d'aliments à cuire (4) déposée sur le support (13), recouvre un bord (5) du support d'aliments à cuire (4), **caractérisé en ce que** la section de retenue mobile (8, 8') est formée sur un levier pivotant (7, 7'), et le levier pivotant (7, 7') présente une surface d'appui (12) qui peut être déplacée par une face inférieure du bord (5) lors de la mise en place du support d'aliments à cuire (4).

2. Four de cuisson selon la revendication 1, **caractérisé en ce que** le dispositif de retenue (6, 6') entoure le bord (5) en forme de U dans une vue de face dans la position déposée du support d'aliments à cuire (4).

3. Four de cuisson selon la revendication 1 ou 2, **caractérisé en ce qu'**un axe de rotation (11, 11') du levier (7, 7') est orienté horizontalement et parallèlement à une direction d'insertion du support d'aliments à cuire (4) dans le moufle de four (2).

4. Four de cuisson selon l'une des revendications précédentes, **caractérisé en ce que** le levier (7, 7') peut pivoter entre une position déposée et une position de réception, et les positions extrêmes sont délimitées chacune par une butée.

5. Four de cuisson selon la revendication 4, **caractérisé en ce que** le levier (7,) est précontraint dans la position de réception par au moins un ressort (10) ou parvient à la position de réception par gravité.

6. Four de cuisson selon l'une des revendications précédentes, **caractérisé en ce que** le dispositif de retenue (6, 6') comporte un axe de rotation (11, 11') du levier (7, 7') disposé sur une face extérieure du côté du dispositif de retenue (6, 6') tourné vers la paroi latérale (3) du moufle de four (2).

7. Four de cuisson selon l'une des revendications précédentes, **caractérisé en ce que** le dispositif de retenue (6, 6') comporte un élément de support (9) sur lequel le levier (7, 7') est monté à rotation.

8. Four de cuisson selon l'une des revendications précédentes, **caractérisé en ce que** le dispositif de retenue (6, 6') est fixé sur un rail (21) d'un guide d'extraction (20).

9. Four de cuisson selon l'une des revendications 1 à 8, **caractérisé en ce que** le dispositif de maintien (6, 6') est fixé à une grille latérale dans le moufle de four (2).

10. Four de cuisson selon l'une des revendications précédentes, **caractérisé en ce que** le dispositif de maintien (6, 6') est en contact par complémentarité de forme avec le bord (5) du support d'aliments à cuire (4) dans la position déposée du support d'aliments à cuire (4).

11. Four de cuisson selon l'une des revendications précédentes, **caractérisé en ce que** le dispositif de maintien (6, 6') est réalisé en métal.
